# FASCICULE DE BREVET EUROPEEN

(11) **EP 0 271 526 B1**
(45) Date de publication et mention de la délivrance du brevet: **20.03.1991**
(21) Numéro de dépôt: 87903680.4
(22) Date de dépôt: 19.06.1987
(51) Int. Cl.: B65D 83/14

(54) **TETE DE DISTRIBUTION POUR PRODUIT SEMI-LIQUIDE, VISQUEUX OU PATEUX**
KOPF FÜR DIE ABGABE VON HALBFLÜSSIGEM, TEIGIGEM ODER ZÄHFLÜSSIGEM MEDIUM
DISTRIBUTION HEAD FOR SEMILIQUID, VISCOUS OR PASTY PRODUCT

(30) Priorité: 26.06.1986 CH 2581/86
(43) Date de publication de la demande: 22.06.1988
(73) Titulaire: ETABLISSEMENTS TECHNOSPRAY, 9490 Vaduz (LI)
(72) Inventeur: COMMENT, Paul, Courgenay (CH)
(74) Mandataire: Meylan, Robert Maurice
(86) Numéro de dépôt international: CH8700071
(87) Numéro de publication internationale: WO8800165

(56) Documents cités:
- FR-A- 1 572 537
- US-A- 4 260 110

## Description

La présente invention a pour objet une tête de distribution pour produit semi-liquide, visqueux ou pâteux destinée à être montée sur une enceinte de conditionnement d'un tel produit, montée sur une valve, solidaire du clapet de cette valve et munie d'un conduit débouchant latéralement à l'extérieur par un orifice de distribution, la tête étant actionnable par pression en comprimant un ressort de valve. Une telle tête de distribution est connue par le document FR-A-1572537.

Des têtes de distribution de ce type sont utilisées depuis longtemps pour la distribution de produit liquide sous forme d'aérosol. Elles ont été ensuite également utilisées pour la distribution de produit semi-liquide, visqueux ou pâteux, tel que des crèmes alimentaires ou cosmétiques. Or il n'est pas possible d'empêcher qu'une certaine quantité de produit reste dans le conduit de la tête de distribution après fermeture de la valve. Ce produit restant dans le conduit de distribution a tendance à s'écouler hors de l'orifice de distribution sur la tête et l'enceinte ou à goutter provocant des salissures et des tâches.

La présente invention a pour but de remédier à cet inconvénient, c'est-à-dire de supprimer l'écoulement et les gouttes après utilisation de l'enceinte.

A cet effet la tête de distribution selon l'invention comprend une lame flexible solidaire de la coiffe, ladite lame s'appuyant sous tension contre l'extrémité du bec de distribution et obturant l'orifice de distribution en position de repos, une pression sur la coiffe ayant tout d'abord pour effet d'écarter la lame flexible de l'orifice de distribution.

Lorsqu'on relâche la pression sur la coiffe, la valve se ferme, puis la lame flexible vient obturer l'orifice de distribution en empêchant ainsi le produit contenu dans le conduit de distribution de la tête de sortir par cet orifice. La fermeture de l'orifice de distribution en période de non-utilisation du produit a en outre pour effet d'isoler le produit contenu dans le conduit de distribution de la tête de l'extérieur, c'est-à-dire d'empêcher la souillure du produit contenu dans ce conduit par des poussières extérieures. Le produit situé près de l'orifice de distribution est par conséquent utilisable, ce qui n'est pas toujours le cas dans les têtes de distribution connues.

La lame flexible peut être venue d'une pièce avec la coiffe en matière synthétique ou être rapportée en métal, en matière synthétique ou autres matériaux. Elle s'applique de préférence sous tension contre l'orifice de distribution, de manière à bien obturer celui-ci.

Le dessin annexé représente, à titre d'exemple, une forme d'exécution de l'invention.
La figure 1 est une vue en coupe axiale de la tête.
La figure 2 en est une vue de dessus.
La figure 3 en est une vue de face dans la direction A, figure 1.
La figure 4 est une vue analogue à la figure 1 montrant la coiffe complètement comprimée mais avant compression du ressort de valve.
La figure 5 représente la tête après compression du ressort de valve.

La tête 1, en matière synthétique, présente une tige verticale 2 solidaire d'un clapet de valve 3 monté dans un corps de valve cylindrique 4, également en matière synthétique dont le siège est muni d'une garniture 5 en matière synthétique compressible. Le clapet 3 est maintenu en appui contre la garniture 5 par un ressort 6. Le corps de valve 4 a été représenté ici schématiquement. Il peut avoir diverses formes connues permettant de le fixer sur l'orifice d'une enceinte, de manière connue, au moyen d'une coupelle métallique. La base du corps de valve 4 est munie d'un orifice d'entrée 7 destiné à communiquer avec l'enceinte. La tête 1 est munie d'un bec latéral de distribution 8 en forme de bec de canard et traversé par un conduit de distribution 9 légèrement conique communiquant avec un conduit de distribution 10 traversant la tête 1 et débouchant latéralement à la hauteur de la garniture 5 de la valve.

Sur et autour de la tête est montée une coiffe cylindrique 11 en matière synthétique. Cette coiffe 11 est maintenue écartée de la tête 1 par un ressort 12 travaillant en compression entre la tête et la coiffe et de force sensiblement inférieure à celle du ressort de valve 6. La coiffe 11 présente un dégagement latéral rectangulaire 13 pour le bec de distribution 8. En dessous du bec de distribution 8, la tête présente une portée oblique 14 sensiblement parallèle à la face inférieure plane oblique 15 du bec 8. L'extrémité de cette portée 14 présente un rebord 16 soutenant une lame flexible en acier 17. Cette lame 17 est coudée et elle est fixée par serrage dans une gorge 18 de la coiffe 11. Le serrage est obtenu par la flexion du bord coudé 19 de la base de la lame. L'extrémité libre de la lame flexible 17 présente une extrémité coudée 20 s'appuyant sous tension contre l'extrémité du bec de distribution 8 et obturant l'orifice de ce bec. Le bord supérieur de cette partie coudée 20 est recourbée et vient en appui contre une portée 22 (figure 4) du bec de distribution 8 sous l'effet du ressort 12.

Le fonctionnement de la tête sera décrit au moyen des figures 4 et 5.

Lorsqu'on exerce une pression sur la coiffe 11, comme indiqué par la flèche à la figure 4, on comprime tout d'abord le ressort 12, sensiblement moins fort que le ressort de valve 6. Ceci a pour effet de produire un déplacement de la coiffe 11 relativement à la tête 1. La lame flexible 17 est entraînée par la coiffe 11 dans son déplacement, de telle sorte que la partie 20 de cette lame s'écarte de l'extrémité du bec 8, libérant ainsi l'orifice de distribution. La partie 20 de la lame étant sous tension, son extrémité vient s'appuyer contre la face inférieure oblique 15 du bec 8.

Si l'on continue de presser sur la coiffe 11, celle-ci entraîne la tête 1 par le bord 23 de son dégagement latéral, comprimant ainsi le ressort de valve 6 et écartant le clapet de valve 3 de la garniture 5, de telle sorte que le produit à distribuer peut s'écouler par le conduit 10 et le conduit 9 du bec 8.

Lorsqu'on relâche la pression sur la coiffe 11, le ressort de valve 6 sensiblement plus fort que le ressort 12, ferme d'abord la valve et l'on se retrouve dans la position représentée à la figure 4. En relâchant complètement la pression sur la coiffe 11, le ressort 12 soulève la coiffe 11 relativement à la tête 1 et l'extrémité 21 de la lame flexible 17, poussée par le rebord 16 de la portée 14 glisse sur la face intérieure oblique 15 du bec 8 et sur l'extrémité arrondie de cette face 15 en fléchissant, pour venir glisser sur l'orifice de distribution du bec 8 et obturer celui-ci comme représenté à la figure 1.

L'invention n'est pas limitée à la forme décrite, mais elle est au contraire susceptible de nombreuses variantes d'exécution. En particulier, la portée 14 pourrait être supprimée en utilisant une lame flexible 17 plus forte. Cette lame pourrait être simplement fixée par encastrement de l'extrémité de sa partie oblique dans la coiffe 11.

La lame flexible pourrait être en un autre matériau que du métal, par exemple en matière synthétique, en fibre de verre ou de carbone, etc.

La lame flexible pourrait être venue d'une pièce de fabrication avec la coiffe 11. En d'autre terme la portée 14 pourrait constituer la lame flexible et présenter à cet effet une extrémité coudée verticale venant obturer l'orifice du bec 8.

En réalisant l'orifice du bec 8 avec précision ou en le munissant d'une garniture il est possible d'obtenir une fermeture quasi étanche de l'orifice de distribution.

La tête de distribution ne doit pas nécessairement être munie d'un bec faisant saillie hors de la coiffe. Dans le cas ou la tête ne serait pas pourvue d'un tel bec, la lame flexible d'obturation pourrait être montée à l'intérieur de la coiffe, entre celle-ci et la tête.

## Revendications

1. Tête de distribution pour produit semi-liquide, visqueux ou pâteux destinée à être montée sur une enceinte de conditionnement d'un tel produit, montée sur une valve (4), solidaire du clapet (3) de cette valve et munie d'un conduit (9, 10) débouchant latéralement à l'extérieur par un orifice de distribution, la tête (1) étant actionnable par pression en comprimant un ressort de valve (6), ladite tête de distribution comprenant une coiffe (11) montée coulissante verticalement sur la tête (1) et présentant un dégagement (13) en face de l'orifice de distribution, un ressort (12) travaillant en compression entre la tête et la coiffe, en série avec le ressort de valve (6) et de force inférieure à celle de ce ressort de valve, et une lame flexible (17) solidaire de la coiffe, ladite lame s'appuyant sous tension contre l'extrémité du bec de distribution (8) et obturant l'orifice de distribution en position de repos, une pression sur la coiffe ayant tout d'abord pour effet d'écarter la lame flexible de l'orifice de distribution.

2. Tête de distribution selon la revendication 1, caractérisée par le fait que la coiffe (11) est en matière synthétique et que la lame flexible (17) est rapportée à la coiffe.

3. Tête de distribution selon la revendication 1, caractérisée par le fait que la coiffe et la lame flexible sont venues d'une pièce, en matière synthétique.

4. Tête de distribution selon les revendications 1 à 3, caractérisé par le fait que le bec de distribution (8) s'étend transversalement à la direction de déplacement de la tête et que la lame flexible présente une partie oblique (17) s'étendant sous le bec de distribution (8) et une partie (20) s'étendant transversalement à la direction du bec de distribution (8) et s'appuyant, sous tension, contre l'orifice de distribution, l'extrémité (21) de la lame flexible s'appuyant, en position comprimée de la coiffe, contre une surface oblique (15) située sous l'extrémité du bec de distribution.

5. Tête de distribution selon la revendication 4, à lame flexible rapportée, caractérisée par le fait que la partie oblique (17) de la lame flexible est soutenue par une portée (14) de la coiffe.

6. Tête de distribution selon la revendication 5, caractérisée par le fait que la lame flexible (17) présente à sa base un bord coudé (19) par lequel la lame flexible est fixée par serrage dans une gorge (18) de la coiffe.

7. Tête de distribution selon l'une des revendications 1 à 6, caractérisée par le fait que l'extrémité de la lame flexible est munie d'un rebord (21) coudé approximativement à 90° vers l'extérieur.

8. Tête de distribution selon l'une des revendications 1 à 6, caractérisée par le fait que la coiffe est munie de moyens de butée (23) venant buter contre la tête proprement dite avant compression complète du ressort (12) situé entre la tête et la coiffe.

## Patentansprüche

1. Verteilerkopf für ein halbflüssiges, viskoses oder pastenförmiges Produkt, welcher zur Montage auf einem Behälter für ein derartiges Produkt bestimmt ist, auf einem Ventil (4) installiert, fest am Deckel (3) dieses Ventils angebracht und mit einer Leitung (9, 10) versehen ist, welche seitlich aussen durch eine Abgabeöffnung mündet, wobei der Kopf (1) durch Druck, indem eine Ventilfeder (6) komprimiert wird, betätigbar ist und eine Kappe (11) aufweist, die vertikal verschiebbar auf dem Kopf (1) montiert ist und vor der Abgabeöffnung eine Ausnehmung (13), eine zwischen dem Kopf und der Kappe angeordnete, auf Kompression arbeitende Feder (12), die in Reihe mit der Ventilfeder (6) liegt und eine schwächere Kraft als diese hat, und eine fest an der Kappe angebrachte flexible Lamelle (17) aufweist, welche sich unter Spannung gegen das Ende der Abgabetülle (8) abstützt und die Abgabeöffnung in der Ruhestellung verschliesst, während ein Druck auf die Kappe zunächst die Wirkung hat, die flexible Lamelle von der Abgabeöffnung zu entfernen.

2. Verteilerkopf nach Anspruch 1, dadurch gekennzeichnet, dass die Kappe (11) aus Kunststoff besteht und dass die flexible Lamelle (17) an der Kappe angesetzt ist.

3. Verteilerkopf nach Anspruch 1, dadurch gekennzeichnet, dass die Kappe und die flexible Lamelle aus einem Teil aus Kunststoff bestehen.

4. Verteilerkopf nach den Ansprüchen 1 bis 3, dadurch gekennzeichnet, dass die Abgabetülle (8) sich quer zur Verschiebungsrichtung des Kopfes erstreckt und dass die flexible Lamelle einen schrägen Teil (17), der sich unter der Abgabetülle (8) erstreckt, und einen Teil (20) aufweist, der quer zur Richtung der Abgabetülle (8) verläuft und sich unter Spannung an der Abgabeöffnung abstützt, wobei das Ende (21) der flexiblen Lamelle in der komprimierten Lage der Kappe an einer unter dem Ende der Abgabetülle befindlichen, schrägen Fläche (15) anliegt.

5. Verteilerkopf nach Anspruch 4, mit angesetzter flexibler Lamelle, dadurch gekennzeichnet, dass der schräge Teil (17) der flexiblen Lamelle durch eine Anlagefläche (14) der Kappe gehalten wird.

6. Verteilerkopf nach Anspruch 5, dadurch gekennzeichnet, dass die flexible Lamelle (17) an ihrer Basis einen abgewinkelten Rand (19) aufweist, durch welchen die flexible Lamelle durch Einklemmen in einer Vertiefung (18) der Kappe befestigt ist.

7. Verteilerkopf nach einem der Ansprüche 1 bis 6, dadurch gekennzeichnet, dass das Ende der flexiblen Lamelle mit einem um näherungsweise 90° nach aussen umgebogenen Rand (21) versehen ist.

8. Verteilerkopf nach einem der Ansprüche 1 bis 6, dadurch gekennzeichnet, dass die Kappe mit einem Anschlag (23) versehen ist, welcher vor der vollständigen Kompression der zwischen dem Kopf und der Kappe liegenden Feder (12) am eigentlichen Kopf zur Anlage gelangt.

## Claims

1. A dispenser head for semiliquid, viscous or pasty products, which is intended to be mounted on a container filled with a product of this kind, and to be mounted on a valve (4) fastened to the closure member (3) of said valve and provided with a duct (9, 10) leading laterally to the outside via a dispensing aperture, said head (1) being adapted to be operated by pressure compressing a valve spring (6) and comprising a cap (11) which is mounted for vertical sliding on the head (1) and has a cutout (13) facing the dispensing aperture, a spring (12) working in compression between the head and the cap, in series with the valve spring (6), and having a force less than that of the valve spring, and a flexible blade (17) fastened to the cap, said blade bearing under tension against the end of the dispensing spout (8) and closing the dispensing aperture in the position of rest, pressure on the cap first having the effect of moving the flexible blade away from the dispensing aperture.

2. A dispenser head as claimed in claim 1, characterized in that the cap (11) is of synthetic material and the flexible blade (17) is attached to the cap.

3. A dispenser head as claimed in claim 1, characterized in that the cap and the flexible blade are produced integrally of synthetic material.

4. A dispenser head as claimed in claims 1 to 3, characterized in that the dispensing spout (8) extends transversely of the direction of movement of the head, and that the flexible blade has an oblique portion (17) extending under the dispensing spout (8) and a portion (20) extending transversely of the direction of the dispensing spout (8) and bearing under tension against the dispensing aperture, the end (21) of the flexible blade bearing, in the depressed position of the cap, against an oblique surface (15) situated under the end of the dispensing spout.

5. A dispenser head as claimed in claim 4, having an attached flexible blade, characterized in that the oblique portion (17) of the flexible blade is supported by a supporting surface (14) on the cap.

6. A dispenser head as claimed in claim 5, characterized in that the flexible blade (17) has at its base a bent-over edge (19) by which the flexible blade is fastened by clipping into a groove (18) in the cap.

7. A dispenser head as claimed in one of claims 1 to 6, characterized in that the end of the flexible blade is provided with a flange (21) bent over approximately at 90° in the outward direction.

8. A dispenser head as claimed in one of claims 1 to 6, characterized in that the cap is provided with stop means (23) adapted to strike against the actual head before complete compression of the spring (12) situated between the head and the cap.
